# EUROPÄISCHE PATENTANMELDUNG

(11) **EP 2 152 047 A1**
(43) Veröffentlichungstag der Anmeldung: **10.02.2010**
(21) Anmeldenummer: 08290750.2
(22) Anmeldetag: 04.08.2008
(51) Int. Cl.: H05B 6/76

(54) **Sicherheitseinrichtung zur Detektierung von Leckagestrahlung**

(71) Anmelder: Topinox Sarl, 68270 Wittenheim (FR)
(72) Erfinder:
(74) Vertreter: Weber-Bruls, Dorothée

(57) **Zusammenfassung**

Gezeigt wird eine Sicherheitseinrichtung zum Detektieren von Leckagestrahlung bei einem Gargerät mit Mikrowellenfunktion sowie ein Gargerät mit einer derartigen Sicherheitseinrichtung. Die Sicherheitseinrichtung umfasst mindestens einen Mikrowellensensor 28, der eine Sonde 42 umfasst, in der durch Leckagestrahlung ein Wechselstrom induzierbar ist, oder die geeignet ist, Wechselströme, die in weiteren Gegenständen durch Leckagestrahlung induziert werden, abzugreifen. Der Sensor 28 umfasst ferner eine Sicherung 44, durch die der Wechselstrom geleitet wird. Schließlich umfasst die Sicherheitseinrichtung eine Einrichtung, die geeignet ist, eine Mikrowellenquelle des Gargeräts abzuschalten, sobald die Sicherung 44 auslöst.

## Beschreibung

Die vorliegende Erfindung betrifft eine Sicherheitseinrichtung zum Detektieren von Leckagestrahlung bei einem Gargerät mit Mikrowellenfunktion. Dabei kann es sich im Sprachgebrauch der vorliegenden Erfindung sowohl um ein reines Mikrowellengerät, als auch um ein Gargerät handeln, welches neben einer Mikrowellenfunktion noch weitere Garfunktionen, beispielsweise Brat-, Back- oder Dampfgarfunktionen bereitstellt.

Bei Gargeräten mit Mikrowellenfunktion wird grundsätzlich dafür gesorgt, dass der Garraum durch einen möglichst geschlossenen metallischen Kasten mit einer mikrowellendichten Tür gebildet wird, und dass sämtliche Öffnungen und Durchführungen durch die Garraumwände elektromagnetisch abgeschirmt sind. Darüberhinaus wird darauf geachtet, dass die Zufuhr der Mikrowellenleistung von der Mikrowellenquelle über gut verbundene und abgeschirmte Wellenleiter erfolgt. Für den Fall, dass die Garraumtür versehentlich oder auch absichtlich während des Mikrowellenbetriebs geöffnet wird, ist die Tür üblicherweise mit mehreren mechanischen bzw. elektromechanischen Sensoren oder Schaltern ausgestattet, die für eine sofortige Abschaltung der Mikrowellenleistung sorgen. Auch sind bei manchen Gargeräten die Magnetrone und die Hochspannungstransformatoren mit Temperatursensoren ausgestattet, die dem Schutz dieser Bauteile sowie der Detektion eines Fehlbetriebs dienen.

Die zum Verkauf bestimmten Gargeräte werden noch in der Produktion auf Mikrowellenleckage geprüft. Jedoch kann es im Laufe der Benutzung durch den Kunden zu Verschleißerscheinungen kommen, die zu einer Mikrowellenleckage führen. Beispielsweise können sich Türscharniere im Laufe der Zeit lockern, was zu einer undicht schließenden Gargerätetür führt. Auch kann es passieren, dass Mikrowellenstrahlen durch die Türöffnung des Gargeräts entweichen, wenn die Tür während des Betriebs nicht fest verschlossen ist, weil ein Fremdkörper, beispielsweise ein Handtuch, in der Türöffnung eingeklemmt ist. Schließlich kann es auch in Folge von unsachgemäßer Wartung oder Reparatur zu einer Mikrowellenleckage kommen, beispielsweise wenn ein Magnetron nicht oder nicht korrekt an dem Hohlleiter angeschlossen ist und das Gargerät in diesem Zustand in Betrieb genommen wird.

Um in solchen Fällen zu vermeiden, dass es zu Gesundheitsbeeinträchtigungen des Nutzers durch Leckagestrahlung kommt, sind aus dem Stand der Technik Sicherheitseinrichtungen bekannt, die geeignet sind, Leckagestrahlung zu detektieren und im Falle einer erhöhten Leckagestrahlung den Nutzer auf diese hinzuweisen bzw. die Mikrowellenfunktion außer Betrieb zu setzen.

Aus der DE 195 37 755 ist ein Mikrowellenofen für ein Labor bekannt, bei dem ein Mikrowellensensor im Bereich eines von der Heizkammer ausgehenden Spaltes des Gehäuses angeordnet ist. Wenn die Intensität der Mikrowellen in dem Spalt einen vorbestimmten Wert übersteigt, wird dies durch den Sensor detektiert und ein Warnsignal ausgegeben oder die Mikrowellenquelle abgeschaltet.

In der DE 20 29 559 ist ein Gargerät mit Mikrowellenfunktion offenbart, bei dem ein Mikrowellensensor zur Detektion von Leckagestrahlung vorgesehen ist. Der Mikrowellensensor umfasst eine Gasröhre, die in den Steuerstromkreis einer gesteuerten Diode eingeschaltet ist, die ihrerseits im Speisestromkreis eines Relais liegt, dessen Bestätigung das Öffnen des elektrischen Speisestromkreises des Mikrowellengenerators hervorruft.

Aus der US 3,746,824 ist ein Mikrowellenofen bekannt, der eine Einrichtung zum Detektieren von Mikrowellenstrahlung umfasst, die durch die Dichtung der Ofentür austritt. Dazu sind in dem Türrahmen des Ofens zwei metallische Sensoren angeordnet, die sich in einem kanalartigen Resonanzraum erstrecken, welcher durch die Innenfläche der Tür und den Teil des Türrahmens gebildet wird, der sich außerhalb der Türdichtung befindet. Die Sensoren sind in dem Kanal unter einem Abstand angeordnet, der ein ungerades Vielfaches einer Viertelwellenlänge der Mikrowellenstrahlung beträgt. Die Sensoren sind mit einer Spannungsverstärkerschaltung verbunden, die mit einer Neonlampe verbunden ist, so dass im Falle einer Leckagestrahlung ein optisches Signal ausgegeben wird.

Bekannte Mikrowellendetektoren mit elektronischer Auswertung der Messwerte sind teuer und haben eine relativ lange Verzögerungszeit bei den Detektions- und Schaltvorgängen. Der Erfindung liegt die Aufgabe zugrunde, eine Sicherheitseinrichtung anzugeben, bei der Leckagestrahlung durch einfache, preisgünstige, schnelle und zuverlässige Mittel detektiert werden kann und die Mikrowellenquelle im Falle einer Überschreitung einer zulässigen Leckagestrahlung zuverlässig abgeschaltet wird.

Diese Aufgabe wird durch eine Sicherheitseinrichtung nach Anspruch 1 sowie ein Gargerät nach Anspruch 8 gelöst. Vorteilhafte Weiterbildungen sind in den abhängigen Ansprüchen definiert.

Die Sicherheitseinrichtung der Erfindung hat mindestens einen Mikrowellensensor, der eine Sonde umfasst, in der durch Leckagestrahlung ein Wechselstrom induzierbar ist, oder die geeignet ist, Wechselströme, die in weiteren Gegenständen durch Leckagestrahlung induziert werden, abzugreifen. Ferner umfasst der Mikrowellensensor eine Sicherung, durch die der genannte Wechselstrom geleitet wird. Schließlich umfasst die Sicherheitseinrichtung eine Einrichtung, die geeignet ist, die Mikrowellenquelle des Gargeräts abzuschalten, sobald die Sicherung auslöst, beispielsweise durchbrennt.

Eine derartige Sicherheitseinrichtung hat eine Reihe wichtiger und überraschender Vorteile. Zum einen lässt sich deren Mikrowellensensor mit Sicherung einfach und kostengünstig herstellen. Außerdem kann ein derartiger Mikrowellensensor verhältnismäßig klein ausgebildet werden, so dass er in praktisch jeder Art von Öffnung oder Durchführung im Garraum Platz findet. Die Kompaktheit des Sensors in Kombination mit seiner Preisgünstigkeit erlaubt es, ohne großen konstruktiven Aufwand und zu moderaten Kosten eine Vielzahl von Sensoren an unterschiedlichen Stellen und Gehäuseöffnungen vorzusehen, wodurch die Leckage engmaschig und gegebenenfalls redundant überwacht werden kann.

Darüberhinaus ist die Sicherheitseinrichtung, die einen Mikrowellensensor mit Sicherung verwendet, äußerst reaktionsschnell. Dies ist von größter Bedeutung für Fälle, in denen besonders hohe Leckagestrahlung auftritt, beispielsweise wenn ein Magnetron in einem nicht an den Hohlleiter angeschlossenen Zustand in Betrieb genommen wird. In solchen Fällen ist es von äußerster Wichtigkeit, dass die Mikrowellenquelle extrem schnell abgeschaltet wird, weil bereits eine kurzzeitige Mikrowellenstrahlungsbelastung zu Gesundheitsschäden führen kann.

Schließlich ist die Sicherheitseinrichtung aufgrund ihres einfachen Aufbaus äußerst robust und störungsunanfällig. Dies ist insbesondere deshalb wichtig, weil sich eine derartige Sicherheitseinrichtung bis zum Ernstfall in der Praxis nicht bewähren muss. Vielmehr steht eine derartige Sicherheitseinrichtung in der Praxis typischerweise über Jahre in Bereitschaft und muss trotzdem im Ernstfall mit hundertprozentiger Sicherheit auslösen. Diese Zuverlässigkeit wird durch den sehr einfachen Aufbau der Sicherheitseinrichtung der Erfindung begünstigt.

In einer vorteilhaften Ausführungsform umfasst die Sonde eine Antenne, in der der Wechselstrom durch die Mikrowellen-Leckagestrahlung induzierbar ist, und in der die Sicherung angeordnet ist. In diesem Fall wird die Mikrowellenleistung also kontaktlos detektiert. Vorzugsweise wird die Antenne durch eine Dipolantenne gebildet und ist die Sicherung in Bezug auf deren Längsrichtung im mittleren Drittel angeordnet, in dem der Wechselstrom sein Maximum hat. Dadurch wird die Empfindlichkeit des Mikrowellensensors erhöht. Allerdings ist es in einer alternativen Ausführungsform auch möglich, mit der Sonde des Mikrowellensensors über eine Kontaktstelle Ströme abzugreifen, die in außerhalb des Garraums angeordneten Abschnitten der Gargeräte induziert werden.

In einer vorteilhaften Ausführungsform ist die Sicherung in einem Steuerstromkreis angeordnet, durch den ein Steuerstrom geleitet wird, bei dessen Unterbrechung die Mikrowellen-Quelle abgeschaltet wird. Dabei kann eine Vielzahl von Sensoren mit demselben Steuerstromkreis verbunden sein, deren Sicherung sämtlich in Reihe geschaltet sind. Auf diese Weise lässt sich die Mikrowellenquelle sicher abschalten, wenn auch nur eine der Sicherungen in Folge einer Leckagestrahlung durchbrennt.

Bei einer Sicherheitseinrichtung nach einer Weiterbildung der Erfindung hält der Steuerstrom einen normalerweise geöffneten Schalter, insbesondere ein Relais oder ein Schütz, welches in einer Stromversorgungsleitung der Mikrowellenquelle angeordnet ist, in einer geschlossenen Stellung. Auf diese Weise wird die Mikrowellenquelle schnell und zuverlässig abgeschaltet, sobald eine der Sicherungen durchbrennt und der Steuerstrom dadurch unterbrochen wird.

Vorzugsweise umfasst der Steuerstromkreis eine Tiefpassfiltereinrichtung, die geeignet ist, eine Einkopplung des Wechselstroms in den Steuerstromkreis zu unterdrücken. In einer vorteilhaften Ausführungsform umfasst die Tiefpassfiltereinrichtung mindestens eine Induktivität, die in dem Steuerstromkreis angeordnet ist.

Bei einem Gargerät nach einer Weiterbildung der Erfindung kann die Sicherheitseinrichtung eine Vielzahl von Mikrowellensensoren umfassen, wobei zumindest ein Teil der Sensoren an einem oder mehreren der folgenden Orte angeordnet ist: im Bereich einer Tür, eines Deckels, eines Abflusses, einer Lampenfassung, einer Zuluftöffnung, einer Abluftöffnung und/oder einem Gehäuseabschnitt in dem sich elektronische Bauteile des Gargeräts befinden und der auch als "Installationsraum bezeichnet wird. Dabei kann die Mehrzahl von Sensoren mit demselben Steuerstromkreis verbunden sein. Durch die Preisgünstigkeit und Kompaktheit der Sensoren der erfindungsgemäßen Sicherheitseinrichtung ist es möglich, eine Vielzahl von möglichen Leckageorten mit Sensoren zu versehen. Wenn die Mehrzahl von Sensoren mit demselben Steuerstromkreis verbunden sind, wächst der schaltungstechnische Aufwand mit der Anzahl der Sensoren nur verhältnismäßig moderat an, weil die Sicherungen der Sensoren lediglich im Steuerstromkreis in Reihe geschaltet werden müssen.

Weitere Vorteile und Merkmale der vorliegenden Erfindung ergeben sich aus der nachfolgenden Beschreibung, in der die Erfindung anhand eines Ausführungsbeispiels näher erläutert wird. Darin zeigt:
- Fig. 1: eine perspektivische Ansicht eines Gargeräts mit Mikrowellenfunktion, welches eine Sicherheitseinrichtung nach einer Weiterbildung der Erfindung umfasst, und
- Fig. 2: eine schematische Darstellung eines Mikrowellensensors einer Sicherheitseinrichtung nach einer Weiterbildung der Erfindung.

In Fig. 1 ist ein Gargerät 10 mit Mikrowellenfunktion, welches eine Sicherheitseinrichtung nach einer Weiterbildung der Erfindung umfasst, perspektivisch dargestellt. Das Gargerät 10 weist einen Garraum 12 auf, der von einer Bodenfläche 14, Seitenwänden 16 und einer Abdeckung 18 umgrenzt wird, wobei in einer der Seitenwände 16 eine Gargeräteöffnung 20 ausgebildet ist, durch die Gargut in den Garraum 12 eingebracht und aus ihm entnommen werden kann, und die durch eine (nicht gezeigte) Gargerätetür dicht verschlossen werden kann. Innerhalb des Garraums 12 sind vier Träger 22 angeordnet, von denen in Fig. 1 drei Träger 22 zu erkennen sind. An den Trägern 22 sind Einschubleisten 24 angeordnet, in die Garbehälter (nicht gezeigt) eingeschoben und auf diese Weise im Garraum 12 positioniert werden können. Die Träger 22 können als Koaxialleiter ausgeführt werden und mehrere Auskopplungsstellen 26 aufweisen, über die Mikrowellenstrahlung, die von einer Mikrowellenquelle (nicht gezeigt), beispielsweise einem Magnetron erzeugt wird, in den Garraum 12 abgegeben werden kann. Weitere Auskopplungsstellen 26 sind an der linken Seitenwand 16 vorgesehen. Ein Gargerät mit Mikrowellenfunktion 10, welches ähnlich demjenigen von Fig. 1 ist, ist in der DE 10 2004 059 900 B3 in weiteren Einzelheiten beschrieben.

Das in Fig. 1 gezeigte Gargerät 10 weist eine Sicherheitseinrichtung zum Detektieren von Leckagestrahlung auf. Die Sicherheitseinrichtung umfasst eine Vielzahl von Mikrowellensensoren 28. Beispielsweise umfasst sie einen Mikrowellensensor 28a, der in einen Türbeschlag 30 der Gargeräteöffnung 20 integriert ist. Weitere Mikrowellensensoren können alternativ oder zusätzlich auch beidseitig der Türöffnung (Sensoren 28b, 28c) in einer Lampenfassung 32 (Sensor 28d), in einer Abluft- oder Zuluftöffnung 34, einer Dampfzuführöffnung 36 oder in einer in die Bodenfläche 14 eingelassenen Abflussöffnung 38 (Sensor 28e) angebracht sein.

Ferner kann ein weiterer Mikrowellensensor 28f in einem Installationsraum 40 angeordnet sein, der in Fig. 1 lediglich schematisch angedeutet ist. Der Installationsraum 40 ist ein Gehäuseabschnitt, in dem elektronische Baugruppen, beispielsweise eine Pumpe, ein Motor für ein Gebläse, ein Dampferzeuger, Magnetrons zum Erzeugen der Mikrowellen etc. untergebracht sind. Wenn die Magnetrons (nicht gezeigt) nach einer Wartung nicht optimal justiert sind, kann es passieren, dass die Mikrowellen nicht vollständig in den Garraum 12 geleitet werden, sondern ein Teil davon in den Installationsraum 40 gestrahlt wird. Diese Mikrowellen sind nicht unbedingt gesundheitsschädlich für den Nutzer, könnten jedoch zur Beschädigung weiterer elektronischer Bauteile führen und stellen in jedem Fall eine Verschlechterung des Wirkungsgrades der Mikrowellenfunktion dar. Aus diesem Grund ist es auch vorteilhaft, die Mikrowellenstrahlung in einem Installationsraum 40 zu überwachen.

Die Mikrowellensensoren 28a bis 28f umfassen im allgemeinen eine Sonde, in der durch Leckagestrahlung ein Wechselstrom induzierbar ist, oder die geeignet ist, Wechselströme, die in weiteren Gegenständen durch Leckagestrahlung induziert werden, abzugreifen. In Fig. 2 ist ein Ausführungsbeispiel eines geeigneten Mikrowellensensors 28 gezeigt, bei dem die Sonde durch eine Dipolantenne 42 gebildet ist. Im mittleren Drittel der Dipolantenne sind eine Sicherung 44 und ein Widerstand 46 angeordnet. Ferner ist ein Abschnitt eines Steuerstromkreises 48 gezeigt, der die Sicherung 44, eine erste Induktivität 50 und eine zweite Induktivität 52 umfasst. Obwohl dies in Fig. 2 nicht gezeigt ist, verbindet derselbe Steuerstromkreis 48 vorzugsweise die Sicherungen 44 sämtlicher Mikrowellensensoren 28a bis 28f der Sicherheitseinrichtung des Gargeräts 10 von Fig. 1, so dass im Normalbetrieb derselbe Steuerstrom durch sämtliche Sicherungen 44 fließt.

Wenn im Bereich des Mikrowellensensors 28 Leckagestrahlung auftritt, induziert diese einen Wechselstrom in der Dipolantenne 42. Die Stärke des Wechselstroms hängt von der Intensität der induzierenden Mikrowellen ab. Wenn die Intensität der Leckagestrahlung hoch genug ist, führt der induzierte Wechselstrom dazu, dass die Sicherung 44 durchbrennt, der Steuerstrom wird unterbrochen und die Mikrowellenquelle (nicht gezeigt) wird abgeschaltet. Dazu kann der Steuerstrom beispielsweise zur Betätigung eines normalerweise geöffneten Schalters, insbesondere eines Relais oder eines Schütz eingesetzt werden, welcher in einer Stromversorgungsleitung der Mikrowellenquelle (nicht gezeigt) angeordnet ist, wobei der Steuerstrom den Schalter in seiner geschlossenen Stellung hält. Sobald die Sicherung 44 durchbrennt, wird der Steuerstrom unterbrochen, der Schalter (nicht gezeigt) geöffnet und die Mikrowellenquelle außer Betrieb gesetzt. Dies geschieht mit einer hervorragend kurzen Reaktionszeit und äußerst zuverlässig.

Die Sicherung 44 ist so bemessen, dass sie bei einer Stärke des induzierten Wechselstroms durchbrennt, die einem geeigneten Schwellenwert für die Leckagestrahlung entspricht. Die Induktivitäten 50 und 52 verhindern, dass die hochfrequenten Wechselströme in den Steuerstromkreis 48 einkoppeln und bilden damit eine Tiefpassfiltereinrichtung.

Aufgrund der Einfachheit des Mikrowellensensors 28 von Fig. 2 lassen sich diese kostengünstig herstellen, so dass mit vertretbarem Kostenaufwand eine Vielzahl von Mikrowellensensoren an praktisch allen Öffnungen des Garraums 12 des Gargeräts 10 vorgesehen werden können. Wenn die Sicherungen 44 sämtlicher dieser Mikrowellensensoren 28 in dem Steuerstromkreis 48 in Reihe geschaltet sind, steigt auch der schaltungstechnische Aufwand nur sehr moderat mit der Anzahl der Mikrowellensensoren an. Dadurch wird es technisch und ökonomisch leicht möglich, die Leckagestrahlung durch eine Vielzahl von Mikrowellensensoren engmaschig zu überwachen und sogar redundante Mikrowellensensoren nahe beieinander vorzusehen, wodurch die Zuverlässigkeit weiter erhöht wird. Dies stellt einen erheblichen Vorteil gegenüber komplizierteren Sicherheitseinrichtungen dar, bei denen aufgrund der Komplexität der Sensoren nur sehr wenige oder auch nur ein einziger Mikrowellensensor, typischerweise im Bereich der Tür, vorgesehen ist.

Die detaillierte Beschreibung einer bevorzugten Ausführungsform und die zugehörigen Zeichnungen dienen ausschließlich der Illustration der erfindungsgemäßen Sicherheitseinrichtung zum Detektieren von Leckagestrahlung. Die gezeigten Merkmale können in unterschiedlichen Kombinationen von Bedeutung sein.

### Bezugszeichenliste

- 10: Gargerät
- 12: Garraum
- 14: Bodenfläche
- 16: Seitenwände
- 18: Abdeckung
- 20: Gargeräteöffnung
- 22: Träger
- 24: Einschubleiste
- 26: Auskopplungsstellen
- 28a - 28f: Mikrowellensensoren
- 30: Türbeschlag
- 32: Lampenfassung
- 34: Zuluftöffnung oder Abluftöffnung
- 36: Dampfzufuhröffnung
- 38: Abfluss
- 40: Installationsraum
- 42: Dipolantenne
- 44: Sicherung
- 46: Widerstand
- 48: Steuerstromkreis
- 50, 52: Induktivität

## Patentansprüche

1. Sicherheitseinrichtung zum Detektieren von Leckagestrahlung bei einem Gargerät (10) mit Mikrowellenfunktion,
mit mindestens einem Mikrowellensensor (28),
der eine Sonde (42) umfasst, in der durch Leckagestrahlung ein Wechselstrom induzierbar ist oder die geeignet ist, Wechselströme, die in weiteren Gegenständen durch Leckagestrahlung induziert werden, abzugreifen,
und der eine Sicherung (44) umfasst, durch die der Wechselstrom geleitet wird, und mit einer Einrichtung, die geeignet ist, eine Mikrowellenquelle des Gargeräts abzuschalten, sobald die Sicherung (44) auslöst.

2. Sicherheitseinrichtung nach Anspruch 1, bei der die Sonde eine Antenne (42) umfasst, in der der Wechselstrom durch die Mikrowellen-Leckagestrahlung induzierbar ist und in der die Sicherung (44) angeordnet ist.

3. Sicherheitseinrichtung nach Anspruch 2, bei der die Antenne durch eine Dipolantenne (42) gebildet ist und bei der die Sicherung (44) in Bezug auf die Längsrichtung der Dipolantenne (42) in einem mittleren Drittel angeordnet ist.

4. Sicherheitseinrichtung nach einem der vorhergehenden Ansprüche, bei der die Sicherung (44) in einem Steuerstromkreis (48) angeordnet ist, durch den ein Steuerstrom geleitet wird, bei dessen Unterbrechung die Mikrowellenquelle abgeschaltet wird.

5. Sicherheitseinrichtung nach Anspruch 4, bei der der Steuerstrom einen normalerweise geöffneten Schalter, insbesondere ein Relais oder ein Schütz, welches in einer Stromversorgungsleitung der Mikrowellenquelle angeordnet ist, in einer geschlossenen Stellung hält.

6. Sicherheitseinrichtung nach einem der Ansprüche 4 bis 6, bei der Steuerstromkreis (48) eine Tiefpassfiltereinrichtung umfasst, die geeignet ist, die Einkopplung des Wechselstroms in den Steuerstromkreis (48) zu unterdrücken.

7. Sicherheitseinrichtung nach Anspruch 6, bei der die Tiefpassfiltereinrichtung mindestens eine Induktivität (50, 52) umfasst, die im Steuerstromkreis (48) angeordnet ist.

8. Gargerät (10) mit Mikrowellenfunktion, mit einer Mikrowellenquelle und einer Sicherheitseinrichtung nach einem der Ansprüche 1 bis 7.

9. Gargerät (10) nach Anspruch 8, bei dem die Sicherheitseinrichtung eine Vielzahl von Mikrowellensensoren (28a - 28f) umfasst, wobei zumindest ein Teil der Mikrowellensensoren an einem oder mehreren der folgenden Orte angeordnet ist: im Bereich einer Tür, eines Deckels, eines Abflusses (38), einer Lampenfassung (32), einer Zuluftöffnung (34), einer Abluftöffnung und/oder in einem Gehäuseabschnitt (40), in dem sich elektronische Bauteile des Gargeräts (10) befinden.

10. Gargerät (10) nach Anspruch 9, bei dem die Mehrzahl von Mikrowellensensoren (28a - 28f) mit demselben Steuerstromkreis (48) verbunden sind.
